# DEMANDE DE BREVET EUROPEEN

(11) **EP 4 609 750 A1**
(43) Date de publication de la demande: **03.09.2025**
(21) Numéro de dépôt: 25160168.8
(22) Date de dépôt: 26.02.2025
(51) Int. Cl.: A45D 20/12, A45D 20/50

(54) **APPAREIL DE COIFFURE COMPRENANT UNE TÊTE DE SOUFFLAGE ÉQUIPÉE DE DÉFLECTEURS D AIR AGENCÉS EN DÉCALÉ**

(30) Priorité: 01.03.2024 FR 2402072
(71) Demandeur: SEB S.A., 69130 Ecully (FR)
(72) Inventeur: HENIN, Laurent, 69134 Ecully Cedex (FR)
(74) Mandataire: Cabinet Didier Martin

(57) **Abrégé**

- L'invention concerne un appareil (1) de coiffure comprenant une tête de soufflage (5) qui porte au moins une première sortie de soufflage d'air (6), et qui comprend des déflecteurs d'air (7A, 7B) pour guider un flux d'air hors de l'appareil via la première sortie de soufflage d'air, dans lequel lesdits déflecteurs d'air sont organisés selon une pluralité de rangées sensiblement parallèles à une première direction, lesdites rangées étant adjacentes et décalées l'une par rapport à l'autre selon ladite première direction pour que des déflecteurs d'air de l'une desdites rangées ne soient ni contigus, ni alignés selon une deuxième direction sensiblement orthogonale à ladite première direction, avec des déflecteurs d'air d'une autre desdites rangées adjacente.
- Appareils de coiffure.

## Description

La présente invention se rapporte au domaine technique général des appareils de coiffure, par exemple à usage domestique, et plus précisément au domaine des appareils de coiffure conçus pour souffler un flux d'air afin de sécher et / ou de faciliter la mise en forme des cheveux.

Dans le domaine des appareils de coiffure, on connait déjà des appareils de type brosse soufflante, conçus pour souffler un flux d'air en direction des cheveux au cours d'une opération de brossage des cheveux. De tels appareils sont généralement équipés de déflecteurs d'air internes prévus pour guider vers une sortie de soufflage d'air de l'appareil un flux d'air généré par un module de soufflerie intégré. Néanmoins, l'efficacité aéraulique de ces brosses soufflantes restent perfectibles, en particulier lorsque la sortie de soufflage d'air présente des dimensions importantes. En effet, il est observé une certaine hétérogénéité spatiale du flux F d'air soufflé, en matière de débit notamment, qui conduit à un traitement hétérogène des cheveux suivant leur position vis-à-vis de la sortie de soufflage d'air au cours de l'opération de brossage.

On connait aussi des appareils de coiffure multifonctions, conçus pour souffler un flux d'air en direction des cheveux selon des modes de soufflage différents pour la réalisation de diverses techniques de séchage et / ou de mise en forme des cheveux à l'aide d'un seul et même appareil. On connaît ainsi par exemple des sèche-cheveux à main, dont la tête de soufflage porte une sortie de soufflage d'air pour diriger un flux d'air forcé, chaud ou froid, vers les cheveux d'un utilisateur ou d'une utilisatrice. Le flux d'air forcé suit un trajet unique au sein de l'appareil, jusqu'à déboucher par ladite sortie de soufflage d'air. Afin de modifier le mode de soufflage de ces sèche-cheveux, des accessoires additionnels sont généralement prévus, de manière détachable ou non, au niveau de la sortie d'air afin typiquement d'en modifier la section utile de passage d'air et / ou la direction de soufflage d'air, et de définir ainsi des modes de soufflage différents adaptés à la mise en oeuvre de techniques particulières de séchage et / ou de mise en forme des cheveux. Ces sèche-cheveux connus, s'ils donnent globalement satisfaction, n'en présentent pas moins certains inconvénients. En particulier, le passage du sèche-cheveux d'un mode de soufflage à un autre nécessite, de la part de l'utilisateur, une opération d'assemblable / désassemblage des accessoires, ou une opération de manipulation d'un accessoire prémonté au niveau de la sortie d'air. Une telle opération peut parfois s'avérer fastidieuse, ce qui nuit à la simplicité d'utilisation de l'appareil et à son ergonomie. Il existe un outre un risque non négligeable de brûlure lors de la manipulation du ou des accessoires, ainsi qu'éventuellement un risque de perte des accessoires, quand ceux-ci ne sont pas tout simplement rangés hors de portée et sont inaccessibles à l'utilisateur lorsque ce dernier souhaite les utiliser.

Pour répondre à ces problématiques, il a été récemment proposé un nouvel appareil de coiffure dont la tête de soufflage porte des première et deuxième sorties de soufflage d'air distinctes l'une de l'autre, pour souffler un flux d'air hors de l'appareil, typiquement selon des premier et deuxième modes de soufflage différents. L'appareil en question comprend en outre un module de soufflerie pour initier ledit flux d'air, ainsi qu'un organe de direction d'air agencé à l'intérieur de la tête de soufflage, la tête de soufflage et l'organe de direction d'air étant montés mobiles l'un par rapport à l'autre entre une première configuration dans laquelle l'organe de direction d'air dirige le flux d'air initié vers la première sortie de soufflage d'air (par exemple pour un fonctionnement de l'appareil en mode « brosse soufflante »), et une deuxième configuration dans laquelle l'organe de direction d'air dirige le flux d'air initié vers la deuxième sortie de soufflage d'air (par exemple pour un fonctionnement de l'appareil en mode « sèche-cheveux »). Si un tel appareil de coiffure multifonction présente un certain nombre d'avantages en regard des problématiques précitées, il a été observé qu'un tel appareil reste pour autant lui-aussi perfectible en matière d'efficacité aéraulique, et en particulier en termes de maîtrise de l'homogénéité du flux d'air soufflé par l'appareil selon la sortie de soufflage d'air sélectionnée.

Les objets assignés à l'invention visent par conséquent à proposer un nouvel appareil de coiffure de conception aéraulique plus efficace.

Les objets assignés à l'invention visent par conséquent à proposer un nouvel appareil de coiffure qui permet un traitement des cheveux plus efficace.

Un autre objet de l'invention vise à proposer un nouvel appareil de coiffure de construction particulièrement simple et compacte.

Un autre objet de l'invention vise à proposer un nouvel appareil de coiffure particulièrement robuste et fiable.

Un autre objet de l'invention vise à proposer un nouvel appareil de coiffure multifonction, qui permet à un utilisateur ou une utilisatrice de réaliser facilement et efficacement une pluralité d'opérations distinctes, sans nécessiter le recours à un appareil de coiffure complémentaire externe.

Un autre objet de l'invention vise à proposer un nouvel appareil de coiffure particulièrement ergonomique, facile et sûr à utiliser, en particulier pour un utilisateur ou une utilisatrice dépourvu(e) de compétences professionnelles particulières en matière de coiffure.

Les objets assignés à l'invention sont atteints à l'aide d'un appareil de coiffure comprenant au moins une tête de soufflage qui porte au moins une première sortie de soufflage d'air pour souffler un flux d'air hors de l'appareil, et qui comprend des premiers déflecteurs d'air pour guider le flux d'air hors de l'appareil par l'intermédiaire de ladite première sortie de soufflage d'air, ledit appareil étant caractérisé en ce que lesdits premiers déflecteurs d'air sont organisés selon une pluralité de rangées sensiblement parallèles à une première direction, lesdites rangées étant adjacentes et décalées l'une par rapport à l'autre selon ladite première direction pour que des premiers déflecteurs d'air de l'une desdites rangées ne soient ni contigus, ni alignés selon une deuxième direction sensiblement orthogonale à ladite première direction, avec des premiers déflecteurs d'air d'une autre desdites rangées adjacente.

D'autres particularités et avantages de l'invention apparaîtront et ressortiront plus en détail à la lecture de la description faite ci-après, en référence aux dessins annexés, donnés uniquement à titre d'exemples illustratifs et non limitatifs, parmi lesquels :
- la figure 1 illustre, selon une vue en perspective, un mode de réalisation particulier d'un appareil de coiffure conforme à l'invention. Il s'agit, dans ce mode de réalisation, d'un appareil de coiffure multifonction, dont la tête de soufflage porte deux sorties de soufflage d'air différentes, et qui peut fonctionner alternativement selon un mode « brosse soufflante » et selon un mode « sèche-cheveux » ;
- la figure 2 illustre, selon une vue latérale, l'appareil de la figure 1 ;
- la figure 3 illustre, selon une vue de face, une première face de l'appareil des figures 1 et 2, lequel est ici dans un premier mode de soufflage (mode « brosse soufflante ») correspondant à une première configuration de direction d'air d'un organe de direction d'air que comprend l'appareil ;
- la figure 4 illustre, selon une vue latérale, l'appareil des figures 1 à 3. Un bouton d'un système de commande de l'appareil est ici en position enfoncée, alors qu'il est en position relâchée aux figures 1 à 3 ;
- la figure 5 illustre, selon une vue de face, une deuxième face de l'appareil des figures 1 à 4, lequel est ici dans un deuxième mode de soufflage (mode « sèche-cheveux »), correspondant à la deuxième configuration de direction d'air de l'organe de direction d'air, le bouton étant en position relâchée ;
- la figure 6 illustre schématiquement, selon une vue en coupe sagittale I-I (voir figure 3), l'appareil des figures 1 à 5 dans son premier mode de soufflage, le bouton étant en position relâchée ;
- la figure 7 illustre, selon une vue schématique tronquée en coupe sagittale I-I, l'appareil des figures 1 à 6 dans son premier mode de soufflage, le bouton étant en position relâchée ;
- la figure 8 illustre schématiquement, selon une vue en coupe sagittale I-I (voir figure 3), l'appareil des figures 1 à 7 dans son deuxième mode de soufflage, le bouton étant en position relâchée ;
- la figure 9 illustre schématiquement, selon une vue tronquée en coupe sagittale I-I, l'appareil des figures 1 à 8 dans son deuxième mode de soufflage, le bouton étant en position relâchée ;
- la figure 10 illustre, selon une vue en coupe frontale II-II (voir figure 2), l'appareil des figures 1 à 9 dans son premier mode de soufflage, le bouton étant en position relâchée ;
- la figure 11 illustre, selon une vue en coupe frontale II-II, l'appareil des figures 1 à 10, le bouton étant en position enfoncée ;
- la figure 12 illustre, selon une vue en coupe frontale II'-II' (voir figure 2), l'appareil des figures 1 à 11 dans son deuxième mode de soufflage, le bouton étant en position relâchée ;
- la figure 13 illustre schématiquement, selon une vue de face, une face de l'organe de direction d'air que comprend l'appareil des figures 1 à 12, ladite face portant une sortie de direction d'air de l'organe de direction d'air ;
- la figure 14 illustre schématiquement, selon une vue latérale, l'organe de direction d'air de la figure 13 ;
- la figure 15 illustre schématiquement, selon une vue de face, une première face d'un dispositif de canalisation interne que comprend la tête de soufflage de l'appareil des figures 1 à 12, laquelle première face est en correspondance avec la première sortie de soufflage d'air de la tête de soufflage. Une pièce supérieure du dispositif de canalisation interne, visible aux figures 6 à 12, a été omise ;
- la figure 16 illustre schématiquement, selon une vue latérale, le dispositif de canalisation interne de la figure 15 ;
- la figure 17 illustre schématiquement, selon une vue en perspective, le dispositif de canalisation interne des figures 15 et 16 ;
- la figure 18 illustre schématiquement, selon une vue de face, une deuxième face du dispositif de canalisation interne des figures 15 à 17, laquelle deuxième face est en correspondance avec la deuxième sortie de soufflage d'air de la tête de soufflage ;
- la figure 19 illustre schématiquement, selon une vue en perspective, le dispositif de canalisation interne des figures 15 et 18, au sein duquel est agencé l'organe de direction d'air dans sa première configuration de direction d'air ;
- la figure 20 illustre schématiquement, selon une autre vue en perspective, le dispositif de canalisation interne des figures 15 et 18, au sein duquel est agencé l'organe de direction d'air dans sa deuxième configuration de direction d'air ;
- la figure 21 illustre schématiquement, selon une vue en coupe transverse III-III (voir figure 3), un détail de la tête de soufflage de l'appareil des figures 1 à 12, lequel est dans son premier mode de soufflage ;
- la figure 22 illustre schématiquement, selon une vue en coupe transverse III-III, un détail de la tête de soufflage de l'appareil des figures 1 à 12, lequel est dans son deuxième mode de soufflage.

L'invention concerne un appareil de coiffure 1, c'est-à-dire un appareil destiné à permettre à un utilisateur, homme ou femme, de réaliser une ou plusieurs opérations de traitement de ses cheveux (ou de ceux d'une tierce personnes) afin de les sécher et / ou les mettre en forme. Plus spécifiquement, l'appareil de coiffure 1 selon l'invention, dont un mode de réalisation non limitatif est illustré en exemple aux figures, est au moins conçu pour souffler un flux d'air en direction de cheveux, afin de sécher et / ou de faciliter la mise en forme desdits cheveux.

L'appareil de coiffure 1 conforme à l'invention est de préférence portatif, c'est-à-dire qu'au moins une partie, et de préférence la totalité, de l'appareil de coiffure 1 est conçue pour être saisie et manipulée à la main. L'appareil de coiffure 1 est de préférence un appareil électroportatif, destiné à être branché sur le réseau de distribution d'électricité pour être alimenté électriquement, par exemple par l'intermédiaire d'un cordon d'alimentation muni à une extrémité libre d'une fiche de connexion électrique (non illustrée). Il est cependant alternativement envisageable, sans pour autant que l'on sorte du cadre de l'invention, que l'appareil de coiffure 1 embarque des batteries d'alimentation électrique, éventuellement rechargeables. L'appareil de coiffure 1 est préférentiellement destiné à une utilisation dans un cadre domestique par un utilisateur (homme ou femme) dépourvu(e) de compétences professionnelles particulières en matière de coiffure, c'est-à-dire tant en termes de séchage que de coiffage, ou encore de mise en forme des cheveux. Préférentiellement, l'appareil de coiffure 1 est conçu pour que l'utilisateur utilise l'appareil de coiffure 1 sur lui-même, c'est-à-dire sur ses propres cheveux. Toutefois, il est parfaitement envisageable que l'appareil de coiffure 1 soit conçu pour une utilisation par l'utilisateur sur les cheveux d'une tierce personne.

Dans le mode de réalisation illustré aux figures, l'appareil de coiffure 1 constitue un appareil de coiffure multifonction (appareil « *2 en 1* »), qui est conçu pour pouvoir être utilisé alternativement en tant que brosse soufflante et en tant que sèche-cheveux. L'invention n'est toutefois pas limitée à un appareil de coiffure particulier, multifonction ou non, et trouve son application pour tout appareil de coiffure conçu pour souffler un flux d'air en direction de cheveux dans le cadre d'une ou plusieurs opératoires de coiffure desdits cheveux. Par exemple, l'appareil de coiffure pourrait ainsi constituer uniquement un sèche-cheveux ou uniquement une brosse soufflante, sans pour autant que l'on sorte du cadre de l'invention.

Comme illustré aux figures, l'appareil de coiffure 1 comprend avantageusement un manche 2 (ou poignée) de préhension manuelle, qui est destiné à être saisi à la main, et par exemple empoigné, par l'utilisateur, pour manipuler l'appareil 1. Le manche 2 s'étend typiquement entre une première extrémité 3 et une deuxième extrémité 4 opposée, de préférence longitudinalement selon un axe A-A' d'extension moyenne. Le manche 2 présente avantageusement une forme élancée, longiligne, de manière à pouvoir être saisi à pleine main par l'utilisateur.

L'appareil de coiffure 1 comprend une tête de soufflage 5, pour souffler un flux F d'air hors de l'appareil de coiffure 1, en direction des cheveux. Typiquement reliée au manche 2, la tête de soufflage 5 porte au moins une (première) sortie de soufflage d'air 6 pour souffler ledit flux F d'air hors de l'appareil de coiffure 1. Conformément à l'invention, la tête de soufflage 5, comprend des (premiers) déflecteurs d'air 7A, 7B, 7C (ou « *éléments déflecteurs d'air* ») pour guider le flux F d'air hors de l'appareil de coiffure 1 par l'intermédiaire de ladite première sortie de soufflage d'air 6. Formant des (premiers) déflecteurs d'air de sortie, lesdits premiers déflecteurs d'air 7A, 7B, 7C sont agencés par exemple dans ladite première sortie de soufflage d'air 6 ou, comme illustré aux figures, à l'intérieur de la tête de soufflage 5 et en amont de la première sortie de soufflage d'air 6. Typiquement, les premiers déflecteurs d'air 7A, 7B, 7C forment des ailettes, volets ou « lames », et peuvent présenter une forme sensiblement plane ou, comme dans le mode de réalisation illustré aux figures, une forme courbe. Agencé de sorte à être interposé dans le flux F d'air circulant dans la tête de soufflage 5 en direction de l'extérieur de l'appareil de coiffure 1, chacun des premiers déflecteurs d'air 7A, 7B, 7C de la tête de soufflage 5 s'étend avantageusement selon une première direction moyenne depuis un bord d'attaque jusqu'à un bord de fuite opposé, et depuis une première extrémité latérale jusqu'à une deuxième extrémité latérale selon une deuxième direction moyenne qui est sécante à ladite première direction moyenne.

Conformément à l'invention, lesdits premiers déflecteurs d'air 7A, 7B, 7C sont organisés selon une pluralité de rangées RA, RB, RC, sensiblement parallèles à une première direction X-X', et donc sensiblement parallèles entre elles. Comme illustré en exemple aux figures 15 à 17 et 19, lesdites rangées RA, RB, RC sont adjacentes et décalées l'une par rapport à l'autre selon ladite première direction X-X' pour que des premiers déflecteurs d'air 7A, 7B, 7C de l'une desdites rangées RA, RB, RC ne soient ni contigus, ni alignés selon une deuxième direction Y-Y' sensiblement orthogonale à ladite première direction X-X', avec des premiers déflecteurs d'air 7A, 7B, 7C de l'autre desdites rangées RA, RB, RC adjacente. En d'autres termes, la tête de soufflage 5 comprend au moins deux rangées RA, RB, RC de premiers déflecteurs d'air 7A, 7B, 7C, qui sont adjacentes et parallèles entre elles, et les premiers déflecteurs d'air 7A, 7B, 7C d'une rangée RA, RB, RC considérée sont non seulement distincts et distants des premiers déflecteurs d'air 7A, 7B, 7C d'une autre rangée RA, RB, RC qui est adjacente à ladite rangée RA, RB, RC considérée, mais ils sont en outre non alignés avec des premiers déflecteurs d'air 7A, 7B, 7C de ladite rangée RA, RB, RC adjacente suivant ladite deuxième direction Y-Y'. Il existe donc une asymétrie entre deux rangées RA, RB, RC adjacentes de premiers déflecteurs d'air 7A, 7B, 7C, et une discontinuité desdits premiers déflecteurs d'air 7A, 7B, 7C entre eux.

Il a en effet été observé que, grâce à un tel agencement très particulier des (premiers) déflecteurs d'air 7A, 7B, 7C, il est possible d'obtenir une excellente homogénéité spatiale du flux F d'air soufflé par ladite (première) sortie de soufflage d'air 6, en termes de débit et de vitesse, en particulier lorsque cette dernière est de dimension importante, et ce sans avoir recours à un nombre important de (premiers) déflecteurs d'air 7A, 7B, 7C et / ou à des conformations très complexes de ces derniers. Avantageusement, un tel gain en homogénéité contribue significativement aux performances aérauliques de l'appareil de coiffure 1 et à l'efficacité du traitement des cheveux réalisé avec ce dernier. De plus, lorsque l'appareil de coiffure 1 comprend un élément chauffant pour chauffer ledit flux F d'air, comme cela sera évoqué plus loin, un tel gain en homogénéité permet une meilleure gestion du profil de température du flux F d'air et des échanges thermiques avec la tête de soufflage 5. En effet, un débit d'air chaud plus important en un endroit donné qu'en un autre endroit de la veine du flux F d'air conduit à une température moins homogène sur l'ensemble de la première sortie de soufflage d'air 6. L'amélioration de l'homogénéité du flux F d'air apportée par l'agencement particulier des (premiers) déflecteurs d'air 7A, 7B, 7C décrit ci-avant conduit à une amélioration de l'homogénéité spatiale du flux F d'air en matière de température. Cela permet d'éviter ainsi un échauffement local trop important de certaines pièces ou portions de la tête de soufflage 5, ce qui contribue à améliorer tant la sûreté d'utilisation de l'appareil de coiffure 1 que sa robustesse et sa fiabilité. De plus, un tel gain en homogénéité spatiale du flux d'air en termes de température contribue à l'efficacité du traitement des cheveux, et à une optimisation de la perception par l'utilisateur de la température du flux F d'air soufflé.

Les avantages précités sont plus élevés encore lorsque de préférence, comme dans le mode de réalisation illustré aux figures, lesdites rangées RA, RB, RC sont adjacentes et décalées l'une par rapport à l'autre selon ladite première direction X-X' pour qu'aucun des premiers déflecteurs d'air 7A, 7B, 7C de chacune des rangées RA, RB, RC ne soient ni contigus, ni alignés selon ladite deuxième direction Y-Y' sensiblement orthogonale à ladite première direction X-X', avec un premier déflecteur d'air 7A, 7B, 7C d'une autre desdites rangées RA, RB, RC qui est adjacente.

De préférence, les premiers déflecteurs d'air 7A, 7B, 7C sont fixes. En d'autres termes, les premiers déflecteurs d'air 7A, 7B, 7C sont immobiles par rapport à la première sortie de soufflage d'air 6 de la tête de soufflage 5. Leur position et leur orientation spatiale sont donc fixées par construction et ne peuvent être modifiées. Cela contribue notamment à la simplicité de conception aéraulique de l'appareil de coiffure 1 et à la fiabilisation du fonctionnement de ce dernier. Avantageusement, comme dans le mode de réalisation illustrés aux figures, les premiers déflecteurs d'air 7A, 7B, 7C de chacune desdites rangées RA, RB, RC sont agencés à équidistance les uns des autres. Avantageusement, les rangées RA, RB, RC de premiers déflecteurs d'air 7A, 7B, 7C présentent ensemble un plan de symétrie Ps qui s'étend parallèlement à ladite première direction X-X', ou qui contient cette dernière, et qui est orthogonal à ladite deuxième direction Y-Y'. Cela permet notamment une conception et une fabrication simplifiées des premiers déflecteurs d'air 7A, 7B, 7C, et contribue à une excellente homogénéité spatiale du flux F d'air soufflé. Avantageusement, chacun des premiers déflecteurs d'air 7A, 7B, 7C s'étend selon un plan médian Pm1A, Pm1B, Pm1C d'extension respectif. De manière préférentielle en matière de simplicité de conception aéraulique et de fabrication notamment, les premiers déflecteurs d'air 7A, 7B, 7C d'une même rangée RA, RB, RC, sont agencés avec leurs plans médians Pm1A, Pm1B, Pm1C d'extension agencés parallèles les uns aux autres (figures 15 à 17 et 19).

De préférence, lesdites rangées RA, RB, RC de premiers déflecteurs d'air 7A, 7B, 7C sont en nombre impair, de préférence encore égal à trois. Lesdits premiers éléments déflecteurs d'air 7A, 7B, 7C sont donc préférentiellement organisés selon un nombre impair de rangées RA, RB, RC, et de préférence selon trois rangées RA, RB, RC, sensiblement parallèles à ladite première direction X-X'. De la sorte, il est avantageusement possible de renforcer mécaniquement les premiers déflecteurs d'air 7A, 7B, 7C à l'aide d'une pluralité de lignes 8A, 8B (premières) entretoises 8, et non une seule et unique ligne d'entretoises, qui relient d'une part entre eux les premiers éléments déflecteurs d'air 7A, 7B, 7C de l'une des rangées RA, RB, RC, et qui relient d'autre part entre eux les premiers éléments déflecteurs d'air 7A, 7B, 7C de l'une des rangées RA, RB, RC adjacente, sans que l'une desdites lignes 8A, 8B de premières entretoises 8 ne se trouve agencée au centre du flux F d'air. Avantageusement, lesdites lignes 8A, 8B de premières entretoises 8 peuvent s'étendre longitudinalement dans une direction moyenne qui est inscrite dans un plan parallèle à ladite première direction X-X' et orthogonal à ladite deuxième direction Y-Y'. La robustesse de l'appareil de coiffure 1 s'en trouve améliorée, avec un impact limité sur les performances aérauliques.

De préférence, la tête de soufflage 5 comprend un élément d'engagement mécanique 9 des cheveux, qui est destiné à venir au contact des cheveux (en usage de l'appareil de coiffure 1) pour mettre en forme lesdits cheveux, ou à tout le moins pour aider à mettre en forme lesdits cheveux. Conçu et configuré pour interagir mécaniquement avec les cheveux, de manière notamment à les brosser, à les mettre en plis, à les coiffer et / ou encore à les peigner, l'élément d'engagement mécanique 9 des cheveux peut typiquement comprendre une pluralité de poils, de touffes de poils et / ou de picots et / ou encore de dents, qui sont agencés en saillie d'une surface externe de la tête de soufflage 5. Cette dernière forme donc ainsi avantageusement une tête de coiffage ou de brossage. En usage de l'appareil de coiffure 1, l'élément d'engagement mécanique 9 des cheveux peut être ainsi appliqué sur et contre les cheveux pour aider à mettre en forme ces derniers par interaction mécanique entre les cheveux et l'élément d'engagement mécanique 9 des cheveux. Avantageusement, comme dans le mode de réalisation illustré aux figures, la tête de soufflage 5 présente au moins une première face 10 qui porte la première sortie de soufflage d'air 6 et l'élément d'engagement mécanique 9 des cheveux. L'appareil de coiffure 1 forme ainsi préférentiellement, au moins selon l'un de ses modes de fonctionnement, une brosse soufflante destinée à être appliquée contre les cheveux pour soumettre ces derniers à une action mécanique par interaction avec l'élément d'engagement mécanique 9 des cheveux couplée à une application du flux F d'air, éventuellement chaud.

Plus préférentiellement encore, comme dans le mode de réalisation illustré aux figures, la première sortie de soufflage d'air 6 comprend une pluralité d'orifices de soufflage d'air, c'est-à-dire donc une pluralité de portions de sortie de soufflage d'air, lesquels orifices de soufflage sont portés par et / ou sont agencés entre des dents, des picots et / ou des poils de brosse que comprend l'élément d'engagement mécanique 9 des cheveux. Par exemple, lesdits orifices de soufflage d'air peuvent être chacun formé par une fente (droite ou courbe) agencée entre des dents, des picots et / ou des poils de brosse. Ainsi, le flux F d'air peut être soufflé de manière optimale en direction des cheveux lorsque ces derniers sont en prise avec l'élément d'engagement mécanique 9 des cheveux au cours d'une opération de coiffure.

Avantageusement, comme dans le mode de réalisation illustré aux figures, ladite première sortie de soufflage d'air 6 s'étend longitudinalement sensiblement selon un axe B-B' d'extension longitudinale moyenne de la tête de soufflage 5, ce qui contribue notamment à un traitement rapide et efficace des cheveux en un nombre limité de passage de l'appareil de coiffure 1 contre lesdits cheveux. De préférence, ladite première direction X-X' est orientée sensiblement parallèle à l'axe B-B' d'extension longitudinale moyenne de la tête de soufflage 5. Ladite première sortie de soufflage d'air 6 s'étend alors avantageusement latéralement sensiblement suivant une direction parallèle à ladite deuxième direction Y-Y'. Ainsi, la première sortie de soufflage d'air 6 présente une forme générale allongée selon l'axe B-B' d'extension longitudinale moyenne de la tête de soufflage 5 et la première direction X-X' d'extension des rangées RA, RB, RC de premiers déflecteurs d'air 7A, 7B, 7C. Par exemple, ladite première sortie de soufflage d'air 6 peut alors comprendre une pluralité d'orifices de soufflage d'air, chacun se présentant sous la forme d'une fente (par exemple courbe), comme évoqué ci-dessus, et qui sont agencés de manière étagée selon l'axe B-B' d'extension longitudinale moyenne de la tête de soufflage 5.

De manière plus particulièrement avantageuse, dans le cas où la tête de soufflage 5 présente une première face 10 qui porte la première sortie de soufflage d'air 6 et un élément d'engagement mécanique 9 des cheveux, comme envisagé ci-dessus et comme dans le mode de réalisation illustré aux figures, la première sortie de soufflage d'air 6 s'étend longitudinalement suivant l'axe B-B' d'extension longitudinale moyenne de la tête de soufflage 5 sur une longueur qui est de préférence au moins égale à la moitié, de préférence encore au moins égale aux deux tiers, d'une longueur respective suivant laquelle l'élément d'engagement mécanique 9 des cheveux s'étend respectivement longitudinalement suivant l'axe B-B' d'extension longitudinale moyenne de la tête de soufflage 5.

L'appareil de coiffure 1 comprend typiquement un module de soufflerie 11 (ou « groupe moto-ventilateur ») pour initier le flux F d'air, *i.e*. pour produire le flux F d'air, à partir d'air ambiant de l'environnement de l'appareil de coiffure 1. De préférence, le module de soufflerie 11 est embarqué au sein même de l'appareil de coiffure 1. Dans ce cas, l'appareil de coiffure 1 est avantageusement pourvu d'une entrée d'air 12, par laquelle de l'air ambiant peut être aspiré par le module de soufflerie 11 en vue d'être soufflé en direction des cheveux par l'intermédiaire au moins de ladite première sortie de soufflage d'air 6. Le module de soufflerie 11, qui comprend typiquement au moins un ventilateur actionné par un moteur électrique, peut être avantageusement agencé au sein de la tête de soufflage 5 ou au sein du manche 2, ou encore être assemblé au manche 2 au niveau de la deuxième extrémité 4 de ce dernier. De manière plus préférentielle cependant, le module de soufflerie 11 est assemblé au manche 2 au niveau de la deuxième extrémité 4 de ce dernier, de sorte que le module de soufflerie 11 prolonge avantageusement le manche 2 au-delà de la deuxième extrémité 4 de ce dernier. Avantageusement, la tête de soufflage 5 est reliée au manche 2 au niveau de la première extrémité 3 de ce dernier. Dans le cas où le module de soufflerie 11 est agencé au sein du manche 2 ou, de manière plus préférentielle, est assemblé au manche 2 au niveau de la deuxième extrémité 4 de ce dernier, l'appareil de coiffure 1 comprend avantageusement un canal de guidage d'air 13 agencé, ménagé, au moins en partie à l'intérieur du manche 2 pour guider, canaliser, le flux F d'air initié par le module de soufflerie 11 jusqu'à la tête de soufflage 5.

La tête de soufflage 5 peut être conçue pour être reliée, assemblée, de manière amovible au manche 2, de sorte que l'utilisateur peut séparer la tête de soufflage 5 du manche 2, par exemple pour nettoyer ou pour remplacer la tête de soufflage 5. Alternativement, comme dans le mode de réalisation illustré aux figures, la tête de soufflage 5 est conçue pour rester en permanence reliée au manche 2, et n'est donc pas prévue (en usage normal) pour être dissociée du manche 2 par l'utilisateur. Cela simplifie tant la conception que l'utilisation de l'appareil de coiffure 1.

De préférence, l'appareil de coiffure 1 comprend également un élément chauffant prévu pour élever la température du flux F d'air, qui est avantageusement initié par le module de soufflerie 11. Typiquement embarqué à l'intérieur de l'appareil de coiffure 1, l'élément chauffant est avantageusement agencé de sorte à être interposé dans le flux F d'air initié par le module de soufflerie 11. Comme dans le mode de réalisation illustré aux figures, l'élément chauffant est avantageusement positionné à l'intérieur du canal de guidage d'air 13 agencé dans le manche 2. L'élément chauffant est typiquement un élément chauffant électrique, comprenant une résistance électrique chauffante formée d'un fil conducteur électrique (non illustré) enroulé autour d'une âme isolante 14. Alternativement, l'élément chauffant pourrait être logé dans la tête de soufflage 5, au détriment cependant de la compacité de cette dernière. Avantageusement, l'appareil de coiffure 1 comprend des moyens de contrôle et / ou de réglage 15 manuels, par l'utilisateur, du fonctionnement électrique de l'appareil de coiffure 1, et en particulier du module de soufflerie 11 et / ou de l'élément chauffant le cas échéant. Il s'agit de moyens de réglage, par exemple de type interrupteurs à bascule, à bouton-poussoir et / ou de type variateurs à glissière ou à molette comme dans l'exemple illustré aux figures, sur lesquels l'utilisateur peut directement agir afin d'activer / désactiver électriquement l'appareil de coiffure 1 et de modifier la vitesse de rotation du ventilateur du module de soufflerie 11, et donc la vitesse / le débit du flux F d'air soufflé par l'appareil de coiffure 1, et / ou la température de chauffe de l'élément chauffant le cas échéant. De tels moyens de contrôle / réglage 15 manuels peuvent être positionnés, par exemple, au niveau du manche 2 ou au niveau du module de soufflerie 11, lorsque ce dernier est assemblé à la deuxième extrémité 4 du manche 2 comme dans l'exemple illustré aux figures. L'appareil de coiffure 1 peut en outre optionnellement comprendre un commutateur air froid / air chaud (non illustré), par exemple agencé au niveau du manche 2, préférentiellement de sa première extrémité 3, pour commander une mise en marche et / ou un arrêt de l'élément chauffant.

Comme dans le mode de réalisation illustré aux figures, l'appareil de coiffure 1 comprend avantageusement un organe de direction d'air 16 (« organe de distribution d'air », ou encore « organe de déviation d'air »), pour diriger, distribuer, le flux F d'air initié par le module de soufflerie 11 au moins vers ladite première sortie de soufflage d'air 6 de l'appareil de coiffure 1. Avantageusement agencé dans la tête de soufflage 5, ledit organe de direction d'air 16 comprend :
- une entrée d'air 17, préférentiellement unique, qui est reliée au module de soufflerie 11, c'est-à-dire qui est en communication aéraulique avec ce dernier, pour collecter le flux F d'air initié par le module de soufflerie 11, et
- une sortie de direction d'air 18, préférentiellement unique, pour diriger le flux F d'air hors de l'organe de direction d'air 16.

En d'autres termes, ledit organe de direction d'air 16 est positionné ou aménagé dans, ou défini à l'intérieur de, la tête de soufflage 5, et est conçu pour dévier la trajectoire du flux F d'air généré par le module de soufflerie 11 afin d'alimenter au moins ladite première sortie de soufflage d'air 6. De préférence, ladite sortie de direction d'air 18 est conçue et configurée pour diriger le flux F d'air hors de l'organe de direction d'air 16 selon une direction moyenne de sortie qui est sécante à (ou à tout le moins agencée de manière inclinée par rapport à) une direction moyenne d'entrée du flux F d'air dans l'organe de direction d'air 16 par l'intermédiaire de ladite entrée d'air 17. Autrement dit, comme illustré aux figures, la sortie de direction d'air 18 de l'organe de direction d'air 16 est préférentiellement conçue et configurée de sorte que le flux F d'air, qui entre par l'entrée d'air 17 de l'organe de direction d'air 16 selon une direction moyenne d'entrée, ressort ensuite par ladite sortie de direction d'air 18 selon une direction moyenne de sortie qui est sécante à (ou à tout le moins agencée de manière inclinée par rapport à) ladite direction moyenne d'entrée. Cela permet notamment de prévoir un agencement du module de soufflerie 11 hors de la tête de soufflage 5, de manière non alignée avec au moins ladite première sortie de soufflage d'air 6. Dans le cas où le module de soufflerie 11 est agencé dans le manche 2 ou au niveau de la deuxième extrémité 4 du manche 2, comme dans le mode de réalisation illustré aux figures, l'entrée d'air 17 de l'organe de direction d'air 16 est avantageusement connectée au canal de guidage d'air 13 du manche 2, tel qu'évoqué précédemment, pour collecter ainsi le flux F d'air initié par le module de soufflerie 11. De préférence, l'organe de direction d'air 16 forme un conduit de direction d'air (ou « conduit de déviation d'air », ou encore « boisseau »), qui prolonge avantageusement le canal de guidage d'air 13 au-delà de la première extrémité 3 du manche 2.

Compte tenu de ce qui précède, lesdits premiers déflecteurs d'air 7A, 7B, 7C sont donc conçus et configurés pour guider vers l'extérieur de la tête de soufflage 5, par l'intermédiaire de la première sortie de soufflage d'air 6, le flux F d'air initié qui est dirigé vers la première sortie de soufflage d'air 6 en provenance de la sortie de direction d'air 18 de l'organe de direction d'air 16.

Il est avantageux, en matière d'homogénéisation spatiale du flux F d'air soufflé hors de l'appareil de coiffure 1, de prévoir que les rangées RA, RB, RC forment plus particulièrement :
- au moins une rangée RB centrale, dont les premiers déflecteurs d'air 7B présentent une face concave (généralement) orientée à l'encontre du sens du flux F d'air circulant dans l'organe de direction d'air 16 en provenance de l'entrée d'air 17 de ce dernier, et
- au moins de deux rangées RA, RC latérales, agencées de part et d'autre de ladite au moins une rangée RB centrale, et dont les premiers déflecteurs d'air 7A, 7C présentent une face convexe (généralement) orientée à l'encontre du sens du flux F d'air circulant dans l'organe de direction d'air 16 en provenance de l'entrée d'air 17 de ce dernier.

Plus avantageusement encore, comme illustré aux figures, les rangées RA, RB, RC de premiers déflecteurs d'air 7A, 7B, 7C sont en nombre impair et forment plus particulièrement au moins une rangée RB centrale et au moins de deux rangées RA, RC latérales telles que définies ci-dessus. Par exemple, comme dans le mode de réalisation illustré aux figures, lesdites rangées RA, RB, RC sont au nombre de trois et forment une rangée RB centrale et deux rangées RA, RC latérales telles que définies ci-dessus.

Comme dans le mode de réalisation illustré aux figures, l'organe de direction d'air 16 comprend préférentiellement une paroi latérale 19 (étanche à l'air) qui s'étend suivant un axe C-C' d'extension longitudinale moyenne de l'organe de direction d'air 16 entre une première extrémité 20 qui porte ou définit l'entrée d'air 17 de l'organe de direction d'air 16 et une deuxième extrémité 21 opposée fermée (et donc étanche à l'air). Avantageusement, la sortie de direction d'air 18 de l'organe de direction d'air 16 est ménagée à travers, ou est à tout le moins délimitée par, la paroi latérale 19 de l'organe de direction d'air 16 et s'étend longitudinalement suivant l'axe C-C' d'extension longitudinale moyenne de l'organe de direction d'air 16 (mais non nécessairement parallèlement audit axe C-C' d'extension longitudinale moyenne). Comme illustré en exemple aux figures, ladite paroi latérale 19 définit préférentiellement une forme intérieure creuse dont la section va en rétrécissant depuis la première extrémité 20 en direction de la deuxième extrémité 21 de ladite paroi latérale 19. Ainsi, l'organe de direction d'air 16 forme donc avantageusement un conduit de direction d'air, défini par ladite paroi latérale 19, de forme générale interne globalement conique ou tronconique. Autrement dit, l'organe de direction d'air 16 comprend avantageusement un tube creux de forme générale interne conique ou tronconique, défini par ladite paroi latérale 19. Ledit tube creux présente typiquement un axe de révolution qui est avantageusement formé par, ou parallèle à, l'axe C-C' d'extension longitudinale moyenne de l'organe de direction d'air 16. La première extrémité 20 de ladite paroi latérale 19 définit donc une grande base de la forme générale interne globalement tronconique, par l'intermédiaire de laquelle le flux F d'air entre dans l'organe de direction d'air 16. Une telle forme intérieure creuse dont la section va en rétrécissant depuis la première extrémité 20 en direction de la deuxième extrémité 21 de la paroi latérale 19 permet avantageusement d'homogénéiser le profil du flux F d'air qui circule à l'intérieur de l'organe de direction d'air 16, et donc d'améliorer encore les performances aérauliques de l'appareil de coiffure 1. L'axe C-C' d'extension longitudinale moyenne de l'organe de direction d'air 16 est avantageusement confondu avec, colinéaire à, l'axe B-B' d'extension longitudinale moyenne de la tête de soufflage 5. Les axes B-B', C-C' d'extension longitudinale moyenne respectifs de la tête de soufflage 5 et de l'organe de direction d'air 16 sont avantageusement colinéaires à l'axe A-A' d'extension longitudinale moyenne du manche 2.

De manière plus avantageuse encore, la sortie de direction d'air 18 de l'organe de direction d'air 16 présente une section utile qui va en rétrécissant en direction de la deuxième extrémité 21 de la paroi latérale 19 de l'organe de direction d'air 16, comme illustré en exemple à la figure 13 notamment. Cela contribue avantageusement à d'homogénéiser le profil du flux F d'air qui sort de l'organe de direction d'air 16 par ladite sortie de direction d'air 18, et donc à améliorer encore les performances aérauliques de l'appareil de coiffure 1.

De préférence, comme illustré aux figures, la sortie de direction d'air 18 de l'organe de direction d'air 16 est pourvue d'une pluralité de déflecteurs d'air 22, dits « déflecteurs d'air primaires », pour redresser le flux F d'air sortant de l'organe de direction d'air 16 par la sortie de direction d'air 18 en provenance de l'entrée d'air 17 de l'organe de direction d'air 16. Lesdits déflecteurs d'air primaires 22 sont distincts desdits premiers déflecteurs d'air 7A, 7B, 7C de la tête de soufflage 5, lesquels sont avantageusement dits en retour « premiers déflecteurs d'air 7A, 7B, 7C secondaires ». On comprend que les termes « primaires » et « secondaires » renvoient avantageusement, ici et dans ce qui suit, à l'ordre dans lequel les déflecteurs d'air 7A, 7B, 7C, 22 concernés sont agencés en considération du sens de circulation du flux F d'air dans l'appareil de coiffure 1. Ainsi, en fonctionnement de l'appareil de coiffure 1, le flux F d'air initié par le module de soufflerie 11 est d'abord guidé, redressé, en sortie de l'organe de direction d'air 16 par les déflecteurs d'air primaires 22, avant d'être guidé, redressé, par les premiers déflecteurs d'air 7A, 7B, 7C secondaires et soufflé hors de l'appareil de coiffure 1 en direction des cheveux. La mise en oeuvre de tels déflecteurs d'air primaires 22 en association avec lesdits premiers déflecteurs d'air 7A, 7B, 7C secondaires contribue avantageusement à améliorer encore l'homogénéité spatiale du flux F d'air soufflé.

Avantageusement, les déflecteurs d'air primaires 22 sont fixes. En d'autres termes, lesdits déflecteurs d'air primaires 22 sont immobiles par rapport à la sortie de direction d'air 18 de l'organe de direction d'air 16. Leur position et leur orientation spatiale sont donc fixées par construction et ne peuvent être modifiées. Cela contribue notamment à la simplicité de conception aéraulique de l'appareil de coiffure 1 et à la fiabilisation du fonctionnement de ce dernier. Agencé de sorte à être interposé dans le flux F d'air circulant dans la tête de soufflage 5 en direction de l'extérieur de l'appareil de coiffure 1, chacun des déflecteurs d'air primaires 22 de l'organe de direction d'air 16 s'étend avantageusement selon une première direction moyenne depuis un bord d'attaque jusqu'à un bord de fuite opposé, et depuis une première extrémité latérale jusqu'à une deuxième extrémité latérale selon une deuxième direction moyenne qui est sécante à ladite première direction moyenne. Avantageusement, comme illustré en exemple aux figures, lesdits déflecteurs d'air primaires 22 sont agencés selon au moins une rangée, qui s'étend préférentiellement de manière sensiblement parallèle à la première direction X-X' précitée. Avantageusement, ladite au moins une rangée de déflecteurs d'air primaires 22 s'étend suivant l'axe C-C' d'extension longitudinale de l'organe de direction d'air 16 (mais non nécessairement parallèlement audit axe C-C' d'extension longitudinale moyenne).

Plus avantageusement encore, les déflecteurs d'air primaires 22 sont agencés selon une seule rangée. Ainsi, comme visible en exemple à la figure 13, chacun des déflecteurs d'air primaires 22 s'étend avantageusement de manière continue à travers (ou en regard de) la sortie de direction d'air 18 de l'organe de direction d'air 16, depuis sa première extrémité latérale qui est reliée à un bord périphérique latéral de la sortie de direction d'air 18 jusqu'à sa deuxième extrémité latérale qui est reliée à un bord périphérique latéral opposé de la sortie de direction d'air 18. Avantageusement, chacun des déflecteurs d'air primaires 22 s'étend selon un plan médian Pm2 d'extension respectif. De manière préférentielle en matière de simplicité de conception aéraulique et de fabrication notamment, les déflecteurs d'air primaires 22 sont agencés avec leurs plans médians Pm2 agencés parallèles les uns aux autres.

Pour des raisons similaires à celles évoquées précédemment en lien avec les premiers déflecteurs d'air 7A, 7B, 7C, il est avantageux de prévoir, comme visible en exemple à la figure 13 notamment, que les déflecteurs d'air primaires 22 d'une telle rangée unique comprennent
- au moins une portion centrale qui présente une face concave orientée (généralement) à l'encontre du sens du flux F d'air circulant dans l'organe de direction d'air 16 en provenance de ladite entrée d'air 17, c'est-à-dire donc orientée (généralement) en direction de la deuxième extrémité 21 de la paroi latérale 19 de l'organe de direction d'air 16, et
- au moins de deux portions latérales, agencées de part et d'autre de ladite au moins une portion centrale, et qui présentent chacune une face convexe orientée à l'encontre du sens du flux F d'air circulant dans l'organe de direction d'air 16 en provenance de ladite entrée d'air 17, c'est-à-dire donc orientée (généralement) en direction de la deuxième extrémité 21 de la paroi latérale 19 de l'organe de direction d'air 16.

Afin d'améliorer encore les performances aérauliques de l'appareil de coiffure 1, il est particulièrement avantageux de prévoir que, comme illustré aux figures, une portion au moins (si non la totalité) des déflecteurs d'air primaires 22 est agencée à l'intérieur de l'organe de direction d'air 16, dans ladite forme intérieure creuse de ce dernier. Ainsi, au moins une partie des bords d'attaque des déflecteurs d'air primaires 22 est agencée dans de ladite forme intérieure creuse, de sorte à intercepter ainsi au moins une partie du flux F d'air circulant dans l'organe de direction d'air 16 dans le sens de la première extrémité 20 vers la deuxième extrémité 21 de ladite paroi latérale 19 de ce dernier. De manière encore plus avantageuse, comme visible à la figure 14 notamment, les bords d'attaque des déflecteurs d'air primaires 22 sont agencés de manière progressivement décalée les uns par rapport aux autres suivant l'axe C-C' d'extension longitudinale de l'organe de direction d'air 16 et en direction de la deuxième extrémité 21 de la paroi latérale 19 de ce dernier, de sorte que le bord d'attaque du, ou de chacune des, déflecteur(s) d'air primaire(s) 22 positionné(s) le plus loin de l'entrée d'air 17 est agencé plus proche d'un axe d'extension moyenne de ladite forme interne creuse que ne l'est le bord d'attaque respectif du, ou de chacun des, déflecteur(s) d'air primaire(s) 22 positionné(s) le plus près de l'entrée d'air 17. Cela contribue avantageusement à la maîtrise de l'homogénéité du flux F d'air en termes de débit, en évitant que le ou les déflecteur(s) d'air primaire(s) 22 positionné(s) le plus près de l'entrée d'air 17 n'intercepte(nt) une part trop importante du flux F d'air, ce qui pourrait conduire à un « blocage » du flux F et à un débit de flux F d'air résiduel insuffisant au niveau du ou des déflecteur(s) d'air primaire(s) 22 positionné(s) le plus loin de l'entrée d'air 17.

De manière préférentielle, l'appareil de coiffure 1 est conçu et configuré de manière qu'au moins une portion d'une pluralité desdits déflecteurs d'air primaires 22 est agencée alignée avec une pluralité desdits premiers déflecteurs d'air 7A, 7B, 7C secondaires, au moins lorsque l'appareil de coiffure 1 est dans un mode de fonctionnement selon lequel le flux F d'air est destiné à être soufflé hors de l'appareil de coiffure 1 par l'intermédiaire de la première sortie de soufflage d'air 6. En d'autres termes, une pluralité desdits premiers déflecteurs d'air 7A, 7B, 7C secondaires est agencée dans la continuité d'au moins une portion d'au moins certains des déflecteurs d'air primaires 22, en considération du sens de circulation du flux F d'air. Cette caractéristique technique particulière, et les effets et avantages associés seront explicités dans ce qui suit.

De manière avantageuse, comme dans le mode de réalisation illustré aux figures, la tête de soufflage 5 porte au moins une deuxième sortie de soufflage d'air 23, c'est-à-dire au moins une autre sortie de soufflage d'air, qui est distincte de ladite première sortie de soufflage d'air 6, pour souffler le flux F d'air hors de l'appareil de coiffure 1. La tête de soufflage 5 porte donc ainsi une pluralité de dites sorties de soufflage d'air 6, 23, distinctes l'une de l'autre. Comme dans le mode de réalisation illustré aux figures, la tête de soufflage 5 présente avantageusement une première face 10 qui, comme envisagé ci-avant, porte ladite première sortie de soufflage d'air 6, et une deuxième face 24 qui porte ladite deuxième sortie de soufflage d'air 23. Lesdites première et deuxième faces 10, 24 constituent des faces différentes, et préférentiellement opposées, de l'appareil de coiffure 1. Avantageusement, les première et deuxième sorties de soufflage d'air 6, 23 existent simultanément (c'est-à-dire qu'elles sont toutes les deux présentes en permanence sur l'appareil de coiffure 1), et non pas alternativement. Typiquement, l'appareil de coiffure 1 comprend un boîtier, par exemple en matière plastique, dont une face externe définit une partie au moins desdites première et deuxième faces 10, 24 de la tête de soufflage 5. Ledit boîtier présente une surface externe (définie par ladite face externe) qui définit une portion au moins d'une surface externe de l'appareil de coiffure 1.

En retour, l'organe de direction d'air 16 et la tête de soufflage 5 sont avantageusement montés mobiles l'un par rapport à l'autre au moins entre
- une première configuration de direction d'air (ou « première configuration de distribution d'air ») dans laquelle l'organe de direction d'air 16 dirige le flux F d'air initié vers (et de préférence uniquement vers) la première sortie de soufflage d'air 6 (figure 6), selon un premier mode de soufflage (figures 1 à 3, 6, 7, 10 et 21), et
- une deuxième configuration de direction d'air (ou « deuxième configuration de distribution d'air ») dans laquelle l'organe de direction d'air 16 dirige le flux F d'air initié vers (et de préférence uniquement vers) la deuxième sortie de soufflage d'air 23, réciproquement donc selon un deuxième mode de soufflage (figures 5, 8, 9, 12 et 22).

L'organe de direction d'air 16 est donc ainsi avantageusement conçu et configuré pour définir, ou à tout le moins pour contribuer à définir, des trajets différents du flux F d'air au sein de l'appareil de coiffure 1 selon la configuration de direction d'air qu'il occupe par rapport à la tête de soufflage 5. Avantageusement, l'organe de direction d'air 16 est configuré pour dévier le flux F d'air sortant du canal de guidage d'air 13 décrit précédemment alternativement vers l'une ou vers l'autre des première et deuxième sorties de soufflage d'air 6, 23, selon la configuration de direction d'air qu'il occupe par rapport à la tête de soufflage 5. De préférence, l'organe de direction d'air 16 comprend une (seule et) unique sortie de direction d'air 18, telle qu'évoquée dans ce qui précède, pour diriger le flux F d'air, par l'intermédiaire de ladite sortie de direction d'air 18, vers la première sortie de soufflage d'air 6 lorsque l'organe de direction d'air 16 est dans ladite première configuration de direction d'air (figures 1 à 3, 6, 7, 10 et 21) et réciproquement vers la deuxième sortie de soufflage d'air 23 lorsque l'organe de direction d'air 16 est dans ladite deuxième configuration de direction d'air (figures 5, 8, 9, 12 et 22). Dans ladite première configuration de direction d'air, la sortie de direction d'air 18 de l'organe de direction d'air 16 est ainsi en communication aéraulique avec la première sortie de soufflage d'air 6, tandis que dans ladite deuxième configuration de direction d'air, ladite sortie de direction d'air 18 est réciproquement en communication aéraulique avec la deuxième sortie de soufflage d'air 23. De préférence, l'organe de direction d'air 16 comprend une (seule et) unique entrée d'air 17, telle qu'évoquée dans ce qui précède, qui est reliée au module de soufflerie 11 pour collecter le flux F d'air initié par ce dernier, et ce donc quel que soit le mode de soufflage considéré.

De préférence, comme déjà évoqué précédemment et comme dans le mode de réalisation illustré aux figures, la sortie de direction d'air 18 est conçue et configurée de sorte que le flux F d'air entrant par l'entrée d'air 17 ressort par la sortie de direction d'air 18 selon une direction moyenne de sortie qui est sécante à (ou à tout le moins agencée de manière inclinée par rapport à) une direction moyenne d'entrée suivant laquelle le flux F d'air entre dans l'organe de direction d'air 16 par ladite entrée d'air 17 (figures 6 et 8), et ce donc quelle que soit la configuration de direction d'air dans laquelle se trouve l'organe de direction d'air 16 par rapport à la tête de soufflage 5.

Comme dans le mode de réalisation illustrés aux figures, le premier mode de soufflage (première configuration de direction d'air de l'organe de direction d'air 16) correspond avantageusement à un mode de fonctionnement de l'appareil de coiffure 1 en mode « brosse soufflante ». A ce titre, la première face 10 de la tête de soufflage 5 porte ladite première sortie de soufflage d'air 6 et un élément d'engagement mécanique 9 des cheveux, lesquels sont avantageusement conçus et configurés tel que décrit dans ce qui précède. De préférence, comme dans le mode de réalisation illustrés aux figures, le deuxième mode de soufflage (deuxième configuration de direction d'air de l'organe de direction d'air 16) correspond à un mode de fonctionnement de l'appareil de coiffure 1 en mode « sèche-cheveux ». A ce titre, la deuxième sortie de soufflage d'air 23 présente préférentiellement une ouverture de soufflage d'air, de préférence unique. Par exemple, comme illustré aux figures, ladite ouverture de soufflage d'air est de section oblongue ou ovale, et s'étend par exemple longitudinalement suivant ledit axe B-B' d'extension longitudinale moyenne de la tête de soufflage 5, pour souffler le flux F d'air sous la forme d'une lame d'air. Alternativement, ladite ouverture de soufflage d'air pourrait être par exemple de section circulaire, pour souffler le flux F d'air sous une forme sensiblement cylindrique ou tronconique. De préférence, la deuxième sortie de soufflage d'air 23 est définie par une buse 25, par exemple fixe (inamovible) ou au contraire démontable (amovible), dont une portion au moins s'étend en saillie d'une surface de ladite deuxième face 24 de la tête de soufflage 5, typiquement en saillie de la surface externe du boîtier. Ainsi, la deuxième sortie de soufflage d'air 23 est avantageusement facilement identifiable par l'utilisateur.

Quelle que soit la conformation de la deuxième sortie de soufflage d'air 23, la tête de soufflage 5 comprend de préférence des (deuxièmes) déflecteurs d'air 26 (ou « *éléments déflecteurs d'air* ») pour guider le flux F d'air hors de l'appareil de coiffure 1 par l'intermédiaire de ladite deuxième sortie de soufflage d'air 23, lorsque l'organe de direction d'air 16 occupe donc ladite deuxième configuration de direction d'air. Comme on le comprend, lesdits deuxièmes déflecteurs d'air 26 sont distincts desdits premiers déflecteurs d'air 7A, 7B, 7C. Formant des (deuxièmes) déflecteurs d'air de sortie, lesdits deuxièmes déflecteurs d'air 26 sont agencés par exemple dans ladite deuxième sortie de soufflage d'air 26 ou, comme illustré aux figures, à l'intérieur de la tête de soufflage 5 et en amont de la deuxième sortie de soufflage d'air 26. Typiquement, les deuxièmes déflecteurs d'air 26 forment des ailettes, volets ou « lames », et peuvent présenter chacun une forme sensiblement plane ou, comme dans le mode de réalisation illustré aux figures, une forme courbe. Lesdits deuxième déflecteurs d'air 26 sont donc avantageusement conçus et configurés pour guider vers l'extérieur de la tête de soufflage 5, par l'intermédiaire de la deuxième sortie de soufflage d'air 23, le flux F d'air initié qui est dirigé vers la deuxième sortie de soufflage d'air 23 en provenance de la sortie de direction d'air 18 de l'organe de direction d'air 16.

De la même manière que lesdits premiers déflecteurs d'air 7A, 7B, 7C de la tête de soufflage 5 peuvent être qualifiés de « premiers déflecteurs d'air 7A, 7B, 7C secondaires », lesdits deuxièmes déflecteurs d'air 26 de la tête de soufflage 5 peuvent être avantageusement dits « deuxièmes déflecteurs d'air 26 secondaires » lorsque que la sortie de direction d'air 18 de l'organe de direction d'air 16 comprend des déflecteurs d'air primaires 22 tel qu'envisagé dans ce qui précède. On comprend que lesdits deuxièmes déflecteurs d'air 26 secondaires sont alors distincts desdits déflecteurs d'air primaires 22.

Ainsi, en fonctionnement de l'appareil de coiffure 1 selon ledit deuxième mode de soufflage (deuxième configuration de direction d'air de l'organe de direction d'air 16), le flux F d'air initié par le module de soufflerie 11 est avantageusement d'abord guidé, redressé, en sortie de l'organe de direction d'air 16 par les déflecteurs d'air primaires 22, avant d'être guidé, redressé, par les deuxièmes déflecteurs d'air 26 secondaires et soufflé ainsi hors de l'appareil de coiffure 1 en direction des cheveux via la deuxième sortie de soufflage d'air 23. La mise en oeuvre desdits deuxièmes déflecteurs d'air 26 secondaires, de préférence en association avec lesdits déflecteurs d'air primaires 22, contribue avantageusement à améliorer encore l'homogénéité spatiale du flux F d'air soufflé.

De préférence, les deuxièmes déflecteurs d'air 26 sont fixes. En d'autres termes, lesdits deuxièmes déflecteurs d'air 26 sont immobiles par rapport à la deuxième sortie de soufflage d'air 23 de la tête de soufflage 5. Leur position et leur orientation spatiale sont donc fixées par construction et ne peuvent être modifiées. Cela contribue notamment à la simplicité de conception aéraulique de l'appareil de coiffure 1 et à la fiabilisation du fonctionnement de ce dernier. Agencé de sorte à être interposé dans le flux F d'air circulant dans la tête de soufflage 5 en direction de l'extérieur de l'appareil de coiffure 1, chacun des deuxièmes déflecteurs d'air 26 de la tête de soufflage 5 s'étend avantageusement selon une première direction moyenne depuis un bord d'attaque jusqu'à un bord de fuite opposé, et depuis une première extrémité latérale jusqu'à une deuxième extrémité latérale selon une deuxième direction moyenne qui est sécante à ladite première direction moyenne. Avantageusement, comme illustré en exemple aux figures, lesdits deuxièmes déflecteurs d'air 26 sont agencés selon au moins une rangée. Plus avantageusement encore, lesdits deuxièmes déflecteurs d'air 26 sont agencés selon une seule rangée. Avantageusement, comme dans le mode de réalisation illustrés aux figures, les deuxièmes déflecteurs d'air 26 sont agencés à équidistance les uns des autres suivant une direction d'extension de la ou les rangées de deuxièmes déflecteurs d'air 26. Une telle configuration est particulièrement bien adaptée au cas où le deuxième mode de soufflage est un mode « sèche-cheveux », l'ouverture de soufflage d'air de la deuxième sortie de soufflage d'air 23 est de section oblongue, ovale ou circulaire, comme envisagé dans ce qui précède. Avantageusement, chacun des deuxièmes déflecteurs d'air 26 s'étend selon un plan médian Pm3 d'extension respectif. De manière préférentielle en matière de simplicité de conception aéraulique et de fabrication notamment, les deuxièmes déflecteurs d'air 26 sont agencés avec leurs plans médians Pm3 agencés parallèles les uns aux autres.

De manière préférentielle, comme déjà abordé dans ce qui précède, l'appareil de coiffure 1 est conçu et configuré de manière qu'au moins une portion d'une pluralité desdits déflecteurs d'air primaires 22 de l'organe de distribution d'air 16 est agencée alignée avec une pluralité desdits premiers déflecteurs d'air 7A, 7B, 7C secondaires de la tête de soufflage 5 lorsque l'organe de direction d'air 16 est dans ladite première configuration de direction d'air (premier mode de soufflage).

De manière préférentielle, l'appareil de coiffure 1 est conçu et configuré de manière qu'au moins une portion d'une pluralité desdits déflecteurs d'air primaires 22 de l'organe de distribution d'air 16 est agencée alignée avec une pluralité desdits deuxièmes déflecteurs d'air 26 secondaires lorsque l'organe de direction d'air 16 est dans ladite deuxième configuration de direction d'air (deuxième mode de soufflage). Dans ce cas, ladite portion de déflecteurs d'air primaires 22 est avantageusement une portion centrale desdits déflecteurs d'air primaires 22.

De manière plus particulièrement préférentielle encore, comme dans le mode de réalisation illustré aux figures, ledit appareil de coiffure 1 est conçu et configuré de manière que :
- au moins une portion d'une pluralité des déflecteurs d'air primaires 22 de la sortie de direction d'air 18 de l'organe de direction d'air 16 est agencée alignée avec une pluralité des premiers déflecteurs d'air 7A, 7B, 7C secondaires lorsque l'organe de direction d'air 16 est dans la première configuration de direction d'air (figures 6, 7 et 19), et
- au moins une portion d'une pluralité des déflecteurs d'air primaires 22 de la sortie de direction d'air 18 de l'organe de direction d'air 16 est respectivement agencée alignée avec une pluralité des deuxièmes déflecteurs d'air 26 secondaires lorsque l'organe de direction d'air 16 est dans la deuxième configuration de direction d'air (figures 8, 9 et 20).

En d'autres termes, dans ladite première configuration de direction d'air, une portion au moins de plusieurs des déflecteurs d'air primaires 22 est alignée avec au moins un des premiers déflecteurs d'air 7A, 7B, 7C secondaires correspondants. Réciproquement, dans ladite deuxième configuration de direction d'air, une portion au moins de plusieurs des déflecteurs d'air primaires 22 est alignée avec au moins un des deuxièmes déflecteurs d'air 26 secondaires correspondants.

Une pluralité desdits premiers déflecteurs d'air 7A, 7B, 7C secondaires est ainsi avantageusement agencée dans la continuité d'au moins une portion d'au moins certains desdits déflecteurs d'air primaires 22, en considération du sens de circulation du flux F d'air. Avantageusement, lorsque ladite portion au moins de déflecteurs d'air primaires 22 est ainsi agencée alignée avec ladite pluralité de premiers déflecteurs d'air 7A, 7B, 7C secondaires (première configuration de direction d'air / premier mode de soufflage), les bords de fuites des déflecteurs d'air primaires 22 concernés sont alors agencés en regard des bords d'attaque respectifs des premiers déflecteurs d'air secondaires 7A, 7B, 7C concernés correspondants (figures 6, 7 et 19). Réciproquement, une pluralité desdits deuxièmes déflecteurs d'air 26 secondaires est ainsi avantageusement agencée dans la continuité d'au moins une portion d'au moins certains desdits déflecteurs d'air primaires 22, en considération du sens de circulation du flux F d'air. Avantageusement, lorsque ladite portion au moins de déflecteurs d'air primaires 22 est agencée alignée avec ladite pluralité de deuxièmes déflecteurs d'air 26 secondaires (deuxième configuration de direction d'air / deuxième mode de soufflage), les bords de fuites des déflecteurs d'air primaires 22 concernés sont alors agencés en regard des bords d'attaque respectifs desdits deuxièmes déflecteurs d'air 26 secondaires concernés correspondants (figures 8, 9 et 20).

Avantageusement, lorsqu'une portion au moins de ladite pluralité des déflecteurs d'air primaires 22 est ainsi agencée alignée avec ladite pluralité de premiers déflecteurs d'air 7A, 7B, 7C secondaires (première configuration de direction d'air / premier mode de soufflage), les plans médian Pm2 d'extension des déflecteurs d'air primaires 22 concernés sont alors agencés coplanaires avec les plans médians Pm1A, Pm1B, Pm1C d'extension respectifs des premiers déflecteurs d'air 7A, 7B, 7C secondaires concernés correspondants (figures 6, 7 et 19). Avantageusement, lorsqu'une portion au moins de ladite pluralité des déflecteurs d'air primaires 22 est réciproquement agencée alignée avec ladite pluralité de deuxièmes déflecteurs d'air 26 secondaires (deuxième configuration de direction d'air / deuxième mode de soufflage), les plans médians Pm2 d'extension des déflecteurs d'air primaires 22 concernés sont alors agencés coplanaires avec les plans médian d'extension Pm3 respectifs des deuxièmes déflecteurs d'air 26 secondaires concernés correspondants (figures 8, 9 et 20).

Grâce à chacune des caractéristiques précitées, et à plus forte raison grâce à la combinaison desdites caractéristiques, l'appareil de coiffure 1 forme avantageusement un appareil multimode de soufflage (ou « multifonction ») de conception aéraulique particulièrement simple et efficace. La mise en oeuvre desdits déflecteurs d'air primaires 22, desdits premiers déflecteurs d'air 7A, 7B, 7C secondaires et deuxièmes déflecteurs d'air 7A, 7B, 7C secondaires, et leur alignement relatif tel que décrit ci-dessus permet en particulier d'optimiser, d'homogénéiser, de manière particulièrement efficace le soufflage du flux F d'air hors de l'appareil de coiffure 1 en direction des cheveux, en fonction de la (première ou deuxième) sortie de soufflage d'air 6, 23 utilisée. Il est ainsi notamment possible, comme dans le mode de réalisation illustré aux figures, d'obtenir un appareil de coiffure 1 d'utilisation ergonomique, offrant au moins des premier et deuxième modes de soufflage différents dans lesquels le flux F d'air peut être soufflé hors de l'appareil de coiffure 1 en direction des cheveux de manière simple et efficace respectivement selon des premières et deuxième directions de soufflage d'air qui sont inclinées par rapport à, et en particulier orthogonales à, l'axe A-A' d'extension longitudinale du manche 2 de l'appareil de coiffure 1. En outre, la simplicité de la conception aéraulique de l'appareil de coiffure 1 permet avantageusement de faciliter la fabrication de de ce dernier, et contribue en outre à la robustesse et à la fiabilité de ce dernier.

De manière avantageuse sur le plan de la simplicité de conception, comme illustré en exemple aux figures, la tête de soufflage 5 est préférentiellement dépourvue :
- de déflecteurs (volets ou « lames ») d'air additionnels qui seraient agencés entre les déflecteurs d'air primaires 22 et les premiers déflecteurs d'air 7A, 7B, 7C secondaires, respectivement entre les déflecteurs d'air primaires 22 et les deuxièmes déflecteurs d'air 26 secondaires, et / ou
- de déflecteurs (volets ou « lames ») d'air additionnels qui seraient agencés entre les premiers déflecteurs d'air 7A, 7B, 7C secondaires et la première sortie de soufflage d'air 6, respectivement entre les deuxièmes déflecteurs d'air 26 secondaires et la deuxième sortie de soufflage d'air 23.

Par exemple, comme dans le mode de réalisation illustré aux figures, la tête de soufflage 5 comprend trois rangées RA, RB, RC de premiers déflecteurs d'air 7A, 7B, 7C comprenant chacune trois premiers déflecteurs d'air 7A, 7B, 7C. Avantageusement, la tête de soufflage 5 comprend une unique rangée de deuxièmes déflecteurs d'air 26 comprenant cinq deuxièmes déflecteurs d'air 26. Avantageusement, la sortie de direction d'air 18 de l'organe de direction d'air 16 est pourvue d'une unique rangée de déflecteurs d'air primaires 22 comprenant deux déflecteurs d'air primaires 22. De manière particulièrement avantageuse, dans ladite première configuration de direction d'air de l'organe de direction d'air 16 (ou à tout le moins lorsque l'appareil de coiffure 1 est destiné à souffler ledit flux F d'air par l'intermédiaire de ladite première sortie de soufflage d'air 6), au moins une portion de chacun des deux déflecteurs d'air primaires 22 est agencée alignée avec au moins un des premiers déflecteurs d'air 7A, 7B, 7C (secondaires) d'au moins une des trois rangées RA, RB, RC de premiers déflecteurs d'air 7A, 7B, 7C secondaires (figure 19 notamment). De manière particulièrement avantageuse, dans ladite deuxième configuration de direction d'air de l'organe de direction d'air 16, au moins une portion de chacun des deux déflecteurs d'air primaires 22 est agencée alignée avec l'un des cinq deuxièmes déflecteurs d'air 26 secondaires (figure 20).

Afin de renforcer mécaniquement les déflecteurs d'air primaires 22, l'organe de direction d'air 16 comprend de préférence des entretoises 27 (« entretoises primaires »), qui relient mécaniquement lesdits déflecteurs d'air primaires 22 entre eux deux à deux d'une part, et à un bord périphérique de la sortie de direction d'air 18 d'autre part (figure 13). De manière plus préférentielle encore, lesdites entretoises primaires 27 sont agencées alignées suivant au moins une ligne 27A d'entretoises primaires 27, et éventuellement suivant deux lignes 27A, 27B d'entretoises primaires 27, avantageusement parallèles entre elles, comme dans l'exemple illustré aux figures, de manière à simplifier la conception de l'organe de direction d'air 16 et à limiter la perturbation du passage du flux F d'air que pourrait engendrer la présence desdites entretoises primaires 27.

Comme déjà évoqué précédemment, afin de renforcer mécaniquement les premiers déflecteurs d'air 7A, 7B, 7C, la tête de soufflage 5 peut avantageusement comprendre des premières entretoises 8 (ou « premières entretoises secondaires » le cas échéant), qui relient mécaniquement lesdits premiers déflecteurs d'air 7A, 7B, 7C entre eux deux à deux. De manière préférentielle, lesdites premières entretoises 8 sont alors agencées alignées suivant au moins une ligne 8A, 8B de premières entretoises 8, et éventuellement suivant deux lignes 8A, 8B de premières entretoises 8, avantageusement parallèles entre elles, comme dans l'exemple illustré aux figures. Optionnellement, afin de renforcer mécaniquement les deuxièmes déflecteurs d'air secondaires 26, la tête de soufflage 5 peut avantageusement comprendre des deuxièmes entretoises (ou « deuxièmes entretoises secondaires » le cas échéant), qui relient mécaniquement lesdits deuxièmes déflecteurs d'air 26 entre eux. De manière préférentielle, lesdites deuxièmes entretoises sont alors agencées alignées suivant au moins une ligne d'entretoises, et éventuellement suivant deux lignes de deuxièmes entretoises.

De manière plus préférentielle encore, la ou chacune des ligne(s) 27A, 27B d'entretoises primaires 27 est agencée alignée, coplanaire, dans un plan d'alignement Pa1 avec la ou l'une des ligne(s) 8A, 8B de premières entretoises 8 secondaires correspondante(s), dans ladite première configuration de direction d'air de l'organe de direction d'air 16 ou à tous le moins lorsque l'appareil de coiffure 1 est destiné à souffler le flux F d'air par l'intermédiaire de la première sortie de soufflage d'air 6 (figure 21). Réciproquement, la ou chacune des ligne(s) 27A, 27B d'entretoises primaires 27 peut être avantageusement agencée alignée, coplanaire, dans un plan d'alignement avec la ou l'une des ligne(s) de secondes entretoises secondaires correspondante(s), dans ladite deuxième configuration de direction d'air de l'organe de direction d'air 16. Un tel alignement des lignes d'entretoises contribue avantageusement à limiter la perturbation du passage du flux F d'air que pourrait engendrer la présence desdites entretoises. De manière générale, la mise en oeuvre de telles premières entretoises 8 (secondaires), entretoises primaires 27 et deuxièmes entretoises (secondaires) autorise avantageusement à dimensionner la première sortie de soufflage d'air 6, la sortie de direction d'air 18 de l'organe de direction d'air 16 et / ou la deuxième sortie de soufflage d'air 23 de manière à conférer à ces dernières des sections utiles de passage d'air élevées, typiquement dans les plages préférentielles évoquées ci-après, tout en conservant une excellente robustesse mécanique desdits premiers déflecteurs d'air 7A, 7B, 7C (secondaires), desdits déflecteurs d'air primaires 22 et / ou des deuxièmes déflecteurs d'air 26 (secondaires).

Afin d'assurer un soufflage optimal du flux F d'air en direction des cheveux, en particulier en termes de débit d'air, la première sortie de soufflage d'air 6 présente une section utile totale (i.e. somme des sections utiles de chacune des portions de la première sortie de soufflage d'air 6) minimale qui est préférentiellement comprise entre 1 cm² et 20 cm², et plus préférentiellement encore comprise entre 8 cm² et 15 cm². Pour les mêmes raisons, la deuxième sortie de soufflage d'air 23 présente une section utile totale minimale qui est préférentiellement comprise entre 1 cm² et 20 cm², et plus préférentiellement encore comprise entre 8 cm² et 15 cm². De manière plus préférentielle encore, la première sortie de soufflage d'air 6 et la deuxième sortie de soufflage d'air 23 présentent des sections utiles totales minimales de valeurs identiques. En retour, l'entrée d'air 17 de l'organe de direction d'air 16 présente préférentiellement une section utile (ou « section utile d'entrée d'air ») comprise entre 1 cm² et 20 cm², et plus préférentiellement encore comprise entre 8 cm² et 15 cm². Quant à elle, la sortie de direction d'air 18 de l'organe de direction d'air 16 présente une section utile (ou « section utile de sortie d'air ») qui est préférentiellement comprise entre 1 cm² et 20 cm², et plus préférentiellement encore comprise entre 8 cm² et 15 cm².

La tête de soufflage 5 comprend avantageusement, comme dans le mode de réalisation illustré aux figures,
- une première portion de canalisation 28 prévue pour assurer une mise en communication aéraulique de la sortie de direction d'air 18 de l'organe de direction d'air 16 avec la première sortie de soufflage d'air 6 de la tête de soufflage 5 lorsque l'organe de direction d'air 16 occupe la première configuration de direction d'air, et
- une deuxième portion de canalisation 29 prévue pour assurer une mise en communication aéraulique de ladite sortie de direction d'air 18 avec la deuxième sortie de soufflage d'air 23 lorsque l'organe de direction d'air 16 occupe la deuxième configuration de direction d'air.

Comme illustré aux figures, la tête de soufflage 5 peut comprendre à ce titre un dispositif de canalisation interne 30, qui définit au moins en partie lesdites première et deuxième portions de canalisation 28, 29, et qui constitue dès lors un dispositif de canalisation interne à « deux voies » (ou « distributeur deux voies »). Ledit dispositif de canalisation interne 30 est avantageusement fixe, immobile, par rapport aux première et deuxième sorties de soufflage d'air 6, 23 de la tête de soufflage 5. L'organe de direction d'air 16 et le dispositif de canalisation interne 30 de la tête de soufflage 5 sont donc ainsi montés mobiles l'un par rapport à l'autre entre lesdites première et deuxième configuration de direction d'air. Ainsi, lorsque l'organe de direction d'air 16 occupe la première configuration de direction d'air (figures 1 à 3, 6, 7, 10 et 21), la sortie de direction d'air 18 de l'organe de direction d'air 16 est en communication aéraulique avec la première portion de canalisation 28 du dispositif de canalisation interne 30, et donc avec la première sortie de soufflage d'air 6. En revanche, l'organe de direction d'air 16 (par exemple, la paroi latérale 19 de ce dernier) obture alors la deuxième portion de canalisation 29 du dispositif de canalisation interne 30. Réciproquement, lorsque l'organe de direction d'air 16 occupe la deuxième configuration de direction d'air (figures 5, 8, 9, 12 et 22), la sortie de direction d'air 18 de l'organe de direction d'air 16 est en communication aéraulique avec la deuxième portion de canalisation 29, et donc avec la deuxième sortie de soufflage d'air 23. L'organe de direction d'air 16 (par exemple, la paroi latérale 19 de ce dernier) obture alors la première portion de canalisation 28 du dispositif de canalisation interne 30.

De préférence, l'organe de direction d'air 16 est agencé au moins en partie dans le dispositif de canalisation interne 30, ce qui contribue à réduire l'encombrement de la tête de soufflage 5, et plus généralement l'encombrement de l'appareil de coiffure 1. Avantageusement, les premiers déflecteurs d'air 7A, 7B, 7C (secondaires) et / ou les deuxièmes déflecteurs d'air 26 (secondaires) que comprend la tête de soufflage 5 sont portés par ledit dispositif de canalisation interne 30 (figures 15 à 20). De manière avantageuse, comme dans le mode de réalisation illustré aux figures, la première portion de canalisation 28 présente une section utile de passage d'air qui décroit de manière continue en direction de la première sortie de soufflage d'air 6. Réciproquement, la deuxième portion de canalisation 29 présente avantageusement une section utile de passage d'air qui décroit de manière continue en direction de la deuxième sortie de soufflage d'air 23. Cela contribue avantageusement à faciliter la circulation du flux F d'air en direction de la première sortie de soufflage d'air 6 (figure 21), respectivement en direction de la deuxième sortie de soufflage d'air 23 (figure 22), et donc à réduire le risque de blocage de l'air et d'augmentation de la pression de l'air à intérieur de la tête de soufflage 5, ainsi que le risque de fuite d'air (éventuellement chaud) dans d'autres parties de la tête de soufflage 5.

Différentes cinématiques de l'organe de direction d'air 16 et de la tête de soufflage 5 peuvent être envisagées, selon notamment à la conformation et la configuration de l'organe de direction d'air 16. De manière préférentielle toutefois sur le plan de la simplicité de conception et d'utilisation de l'appareil de coiffure 1, la tête de soufflage 5 est reliée immobile au manche 2 de l'appareil de coiffure 1, et l'organe de direction d'air 16 est monté mobile par rapport à la tête de soufflage 5 et au manche 2 entre lesdites première et deuxième configurations de direction d'air. Afin notamment de simplifier la conception de l'appareil de coiffure 1 et d'en améliorer la compacité, l'organe de direction d'air 16 et la tête de soufflage 5 sont préférentiellement montés mobiles à rotation, à pivotement, selon un axe D-D' de rotation, l'un par rapport à l'autre entre au moins lesdites première et deuxième configurations de direction d'air. De préférence, ledit axe D-D' de rotation est confondu avec (colinéaire à), ou au moins parallèle à, l'axe C-C' d'extension longitudinale de l'organe de direction d'air 16, qui est lui-même avantageusement confondu avec (colinéaire à) l'axe B-B' d'extension longitudinale moyenne de la tête de soufflage 5. Selon une variante (non illustrée), l'organe de direction d'air 16 est relié immobile par rapport au manche 2, et la tête de soufflage 5 est alors montée mobile à rotation, selon ledit axe D-D' de rotation, par rapport à l'organe de direction d'air 16 et au manche 2. Selon une autre variante, mise en oeuvre dans le mode de réalisation illustré aux figures, la tête de soufflage 5 est reliée immobile au manche 2, et l'organe de direction d'air 16 est monté mobile à rotation, selon ledit axe D-D' de rotation, par rapport à la tête de soufflage 5 et au manche 2. Conformément à ce qui précède, cette seconde variante s'avère préférable dans la mesure où elle contribue à rendre l'appareil de coiffure 1 de conception et d'utilisation plus simples. Dans ce cas, le dispositif de canalisation interne 30 évoqué ci-dessus est ainsi lui-même avantageusement relié immobile au manche 2 de l'appareil de coiffure 1, l'organe de direction d'air 16 étant avantageusement agencé mobile à rotation, selon ledit axe D-D' de rotation, dans ledit dispositif de canalisation interne 30 entre lesdites première et deuxième configurations de direction d'air.

Afin d'améliorer encore le caractère pratique et intuitif à utiliser de l'appareil de coiffure 1, lesdites première et deuxième sorties de soufflage d'air 6, 23 sont préférentiellement agencées de manière opposée l'une par rapport à l'autre, de part et d'autre d'un plan P1 dans lequel est inscrit une direction d'extension moyenne de l'appareil de coiffure 1 (ou le cas échéant l'une des directions d'extension moyenne de l'appareil de coiffure 1). Ladite direction d'extension moyenne correspond donc ici avantageusement à une direction d'extension moyenne d'une portion de l'appareil de coiffure 1 qui porte lesdites première et deuxième sorties de soufflage d'air 6, 23. Ladite direction d'extension moyenne de l'appareil de coiffure 1 correspond ainsi de préférence à l'axe B-B' d'extension longitudinale moyenne de la tête de soufflage 5. Lesdites première et deuxième sorties de soufflage d'air 6, 23 sont donc ainsi préférentiellement agencées de manière opposée l'une par rapport à l'autre, de part et d'autre d'un plan P1 dans lequel est inscrit ledit axe B-B' d'extension longitudinale moyenne. De la sorte, les première et deuxième sorties de soufflage d'air 6, 23 ne sont ainsi avantageusement pas simultanément visibles par l'utilisateur, lorsque ce dernier regarde de face la première sortie de soufflage d'air 6, et respectivement la deuxième sortie de soufflage d'air 23. L'utilisateur peut facilement utiliser l'appareil de coiffure 1 alternativement selon le premier mode de soufflage ou selon le deuxième mode de soufflage, typiquement par une simple rotation à 180° du manche 2 de l'appareil de coiffure 1 pour orienter celle desdites première et deuxième sorties de soufflage d'air 6, 23 correspondante en regard des cheveux à traiter, dans le cas préférentiel où la tête de soufflage 5 est reliée immobile au manche 2 et où l'organe de direction d'air 16 est monté mobile à rotation par rapport à la tête de soufflage 5 et au manche 2.

De préférence, comme évoqué précédemment, la première sortie de soufflage d'air 6 s'étend longitudinalement sensiblement selon l'axe B-B' d'extension longitudinale moyenne de la tête de soufflage 5. Réciproquement, comme illustré aux figures, l'ouverture de soufflage d'air de la deuxième sortie de soufflage d'air 23, de préférence unique, s'étend longitudinalement suivant l'axe B-B' d'extension longitudinale moyenne de la tête de soufflage 5. Cela permet avantageusement, en tant que tel (et donc indépendamment de la nature des modes de soufflage dans lesquels l'appareil de coiffure 1 est conçu pour fonctionner), un traitement rapide et efficace des cheveux en un nombre limité de passage de l'appareil de coiffure 1 contre les cheveux. De manière plus avantageuse encore, dans le cas où la tête de soufflage 5 présente une première face 10 qui porte la première sortie de soufflage d'air 6 et un élément d'engagement mécanique 9 des cheveux, comme envisagé dans ce qui précède et comme dans le mode de réalisation illustré aux figures, la première sortie de soufflage d'air 6 s'étend longitudinalement suivant l'axe B-B' d'extension longitudinale moyenne de la tête de soufflage 5 sur une longueur qui est de préférence au moins égale à la moitié, de préférence encore au moins égale aux deux tiers, d'une longueur respective suivant laquelle l'élément d'engagement mécanique 9 des cheveux s'étend respectivement longitudinalement suivant l'axe B-B' longitudinale d'extension moyenne de la tête de soufflage 5.

Avantageusement, l'appareil de coiffure 1 comprend également un système de commande 31, pour commander chaque passage de l'appareil de coiffure 1 de l'une à l'autre des première et deuxième configurations de direction d'air. Le système de commande 31 est donc prévu pour permettre à l'utilisateur de sélectionner alternativement l'un ou l'autre des modes de soufflage, c'est-à-dire pour commander le passage de l'appareil de coiffure 1 de l'un des modes de soufflage à un autre des modes de soufflage, et par exemple du premier mode de soufflage au deuxième mode de soufflage et réciproquement du deuxième mode de soufflage au premier mode de soufflage. A ce titre, comme dans le mode de réalisation illustré aux figures, le système de commande 31 est avantageusement relié à l'organe de direction d'air 16 pour commander chaque passage de l'organe de direction d'air 16 de l'une à l'autre desdites première et deuxième configurations de direction d'air précitées. En agissant sur le système de commande, l'utilisateur peut donc ainsi sélectionner alternativement l'un ou l'autre des modes de soufflage de l'appareil de coiffure 1 parmi lesdits au moins deux modes de soufflage différents. L'utilisateur peut ainsi avantageusement choisir par l'intermédiaire de laquelle des première et deuxième sorties de soufflage d'air 6, 23 le flux F d'air sera soufflé hors de l'appareil de coiffure 1, et ainsi choisir le mode de fonctionnement de l'appareil de coiffure 1. Le système de commande 31 est avantageusement distinct des moyens de contrôle et / ou de réglage 15 manuels du fonctionnement électrique de l'appareil de coiffure 1 et du commutateur air froid / air chaud, tels que décrits précédemment, que l'appareil de coiffure 1 peut éventuellement comprendre. Il est notamment ainsi avantageusement possible pour l'utilisateur de sélectionner l'un des modes de soufflage, alors qu'un autre des modes de soufflage se trouve sélectionné, préalablement à la mise en marche du module de soufflerie 11 de l'appareil de coiffure 1. Le système de commande 31 est avantageusement embarqué par la tête de soufflage 5, et est préférentiellement positionné suivant l'axe B-B' d'extension longitudinale moyenne de cette dernière. De préférence, au moins une portion d'un élément du système de commande 31 forme, ou contribue au moins à former, l'extrémité supérieure (libre) de la tête de soufflage 5. Cela permet une activation aisée et intuitive du système de commande par l'utilisateur.

Avantageusement, le système de commande 31 du changement de mode de soufflage de l'appareil de coiffure 1 comprend un organe de commande manuelle qui est mobile, par exemple un bouton 32 ou une molette, pour permettre à l'utilisateur d'agir sur ledit système de commande, et de sélectionner ainsi manuellement alternativement l'un ou l'autre desdits modes de soufflage. Par « mobile », on entend ici avantageusement que l'organe de commande manuelle est apte à évoluer entre au moins deux positions et / ou orientations spatiales avantageusement prédéfinies (par rapport au reste de l'appareil de coiffure 1), typiquement par translation, rotation et / ou encore par basculement sous l'effet d'une action mécanique manuelle exercée à son encontre par l'utilisateur. De manière préférentielle, comme illustré en exemple aux figures, ledit organe de commande manuelle est agencé au niveau de la tête de soufflage 5, c'est-à-dire qu'il est porté par (ou qu'il appartient à) la tête de soufflage 5, et non pas au niveau du manche 2. Cela permet de limiter un risque de manipulation involontaire de l'organe de commande manuelle par la main de l'utilisateur qui tient le manche 2. De préférence encore, l'organe de commande manuelle est agencé à une distance telle du manche 2 qu'il ne peut être atteint par un doigt de la main de l'utilisateur qui tient le manche 2. Inaccessible d'un doigt de la main de l'utilisateur qui tient le manche 2, l'organe de commande manuelle reste en revanche avantageusement accessible d'un doigt de l'autre main de l'utilisateur. De manière plus préférentielle encore, toujours comme illustré en exemple aux figures, ledit organe de commande manuelle est agencé sensiblement suivant un axe parallèle à, ou confondu avec, l'axe B-B' d'extension longitudinale moyenne de la tête de soufflage 5, de sorte qu'il est donc accessible de l'utilisateur par le dessus de la tête de soufflage 5.

De manière avantageuse, comme illustré aux figures, le système de commande 31 de l'appareil de coiffure 1 est un mécanisme de commande à bouton 32 pousser-pousser (ou « mécanisme de commande à cinématique pousser-pousser », ou mécanisme de commande à bouton « *push-push* »), pour commander ainsi chaque passage de l'appareil de coiffure 1 de l'un des modes de soufflage à un autre des modes de soufflage. Prévu pour être actionné par l'utilisateur, par exemple manuellement, le système de commande 31 est donc conçu et configuré pour transformer chaque poussée exercée par l'utilisateur (typiquement à l'aide d'un doigt de l'utilisateur) sur le bouton 32 du système de commande 31 en un passage de l'appareil de coiffure 1 de l'un des modes de soufflage à un autre des modes de soufflage ou, à tout le moins, de l'un des modes de soufflage vers un autre des modes de soufflage. Le bouton 32 du système de commande 31 forme alors avantageusement ledit organe de commande manuelle évoqué précédemment. Comme dans le mode de réalisation illustré aux figures, le mécanisme de commande à bouton 32 pousser-pousser est ainsi avantageusement relié à l'organe de direction d'air 16 pour commander chaque passage de l'organe de direction d'air 16 de l'une à l'autre des première et deuxième configurations de direction d'air.

Grâce à un tel mécanisme de commande à bouton 32 pousser-pousser, l'utilisation de l'appareil de coiffure 1 est ainsi particulièrement simple et intuitive, puisque la reproduction d'une simple action de poussée réalisée par l'utilisateur à l'encontre du bouton 32 du mécanisme de commande, à chaque fois selon une même direction de poussée, commande chaque changement de mode de soufflage de l'appareil de coiffure 1. Chaque poussée exercée par l'utilisateur sur le bouton 32 du mécanisme de commande commande ainsi un passage cyclique de l'appareil de coiffure 1 d'un mode de soufflage initial donné à un mode de soufflage suivant, et ainsi de suite, jusqu'à revenir audit mode de soufflage initial après que le mécanisme de commande a été actionné successivement autant de fois que l'appareil de coiffure 1 compte de modes de soufflage différents. Avantageusement, ledit système / mécanisme de commande à bouton 32 pousser-pousser est conforme, au moins dans son principe de fonctionnement, à celui décrit dans les documents WO-2022/263775 A1, WO-2022/263774 A1, WO-2023/118682 A1 et WO-2023/118683 A1 au nom de SEB S.A., dont le contenu est donc ici avantageusement intégré par référence.

On notera que les termes *« premier(s)* / *première(s) », « deuxième(s) »* et *« troisième(s)* » employés dans ce qui précède ne visent pas, en tant que tels, à introduire une quelconque limitation technique, mais uniquement à faciliter la compréhension de l'invention. A ce titre, ces termes peuvent tout à fait être omis lorsqu'il n'y a pas de confusion possible.

## Revendications

1. Appareil de coiffure (1) comprenant au moins une tête de soufflage (5) qui porte au moins une première sortie de soufflage d'air (6) pour souffler un flux (F) d'air hors de l'appareil (1), et qui comprend des premiers déflecteurs d'air (7A, 7B, 7C) pour guider le flux (F) d'air hors de l'appareil (1) par l'intermédiaire de ladite première sortie de soufflage d'air (6), ledit appareil (1) étant **caractérisé en ce que** lesdits premiers déflecteurs d'air (7A, 7B, 7C) sont organisés selon une pluralité de rangées (RA, RB, RC) sensiblement parallèles à une première direction (X-X'), lesdites rangées (RA, RB, RC) étant adjacentes et décalées l'une par rapport à l'autre selon ladite première direction (X-X') pour que des premiers déflecteurs d'air (7A, 7B, 7C) de l'une desdites rangées (RA, RB, RC) ne soient ni contigus, ni alignés selon une deuxième direction (Y-Y') sensiblement orthogonale à ladite première direction (X-X'), avec des premiers déflecteurs d'air (7A, 7B, 7C) d'une autre desdites rangées (RA, RB, RC) adjacente.

2. Appareil de coiffure (1) selon la revendication précédente, dans lequel ladite première sortie de soufflage d'air (6) s'étend longitudinalement sensiblement selon un axe (B-B') d'extension longitudinale moyenne de la tête de soufflage (5), ladite première direction (X-X') étant sensiblement parallèle à l'axe (B-B') d'extension longitudinale moyenne de la tête de soufflage (5).

3. Appareil de coiffure (1) l'une quelconque des revendications précédentes, dans lequel lesdites rangées (RA, RB, RC) sont en nombre impair, de préférence égal à trois.

4. Appareil de coiffure (1) selon l'une quelconque des revendications précédentes, dans lequel la tête de soufflage (5) présente au moins une première face (1) qui porte ladite première sortie de soufflage d'air (6) et un élément d'engagement mécanique (9) des cheveux.

5. Appareil de coiffure (1) selon la revendication précédente, dans lequel la première sortie de soufflage d'air (5) comprend une pluralité d'orifices de soufflage d'air, lesquels sont portés par et / ou sont agencés entre des dents, des picots et / ou des poils de brosse que comprend l'élément d'engagement mécanique (9) des cheveux.

6. Appareil de coiffure (1) selon l'une quelconque des revendications précédentes, lequel comprend un module de soufflerie (11) pour initier ledit flux (F) d'air et un organe de direction d'air (16) agencé dans la tête de soufflage (5) et comprenant une entrée d'air (17) reliée au module de soufflerie (11) et une sortie de direction d'air (18) pour diriger le flux (F) d'air hors de l'organe de direction d'air (16) selon une direction moyenne de sortie qui est sécante à une direction moyenne d'entrée du flux (F) d'air dans l'organe de direction d'air (16) par l'intermédiaire de ladite entrée d'air (17).

7. Appareil de coiffure (1) selon la revendication précédente, dans lequel lesdites rangées (RA, RB, RC) forment
- au moins une rangée (RB) centrale, dont les premiers déflecteurs d'air (7B) présentent une face concave orientée à l'encontre du sens du flux (F) d'air circulant dans l'organe de direction d'air (16) en provenance de ladite entrée d'air (17), et
- au moins de deux rangées (RA, RC) latérales, agencées de part et d'autre de ladite au moins une rangée (RB) centrale, et dont les premiers déflecteurs d'air (7A, 7C) présentent une face convexe orientée à l'encontre du sens du flux (F) d'air circulant dans l'organe de direction d'air (16) en provenance de ladite entrée d'air (17).

8. Appareil de coiffure (1) selon la revendication 6 ou 7, dans lequel ladite tête de soufflage (5) porte au moins une deuxième sortie de soufflage d'air (23), distincte de ladite première sortie de soufflage d'air (6), pour souffler le flux (F) d'air hors de l'appareil de coiffure (1), et dans lequel l'organe de direction d'air (16) et la tête de soufflage (5) sont montés mobiles l'un par rapport à l'autre au moins entre une première configuration de direction d'air dans laquelle l'organe de direction d'air (16) dirige le flux (F) d'air initié vers la première sortie de soufflage d'air (6), et une deuxième configuration de direction d'air dans laquelle ledit organe de direction d'air (16) dirige le flux (F) d'air initié vers la deuxième sortie de soufflage d'air (23).

9. Appareil de coiffure (1) selon la revendication précédente, dans lequel la deuxième sortie de soufflage d'air (23) présente une ouverture de soufflage d'air, de préférence unique, de section oblongue, ovale ou circulaire.

10. Appareil de coiffure (1) selon la revendication 8 ou 9, dans lequel ladite tête de soufflage (5) comprend des deuxièmes déflecteurs d'air (26) pour guider le flux (F) d'air hors de l'appareil de coiffure (1) par l'intermédiaire de ladite deuxième sortie de soufflage d'air (23).

11. Appareil de coiffure (1) selon l'une quelconque des revendications 6 à 10, dans lequel ladite sortie de direction d'air (18) de l'organe de direction d'air (16) est pourvue d'une pluralité de déflecteurs d'air, dit déflecteurs d'air primaires (22), qui sont distincts desdits premiers déflecteurs d'air (7A, 7B, 7C) de la tête de soufflage (5).

12. Appareil de coiffure (1) selon la revendication 11 et l'une quelconque des revendications 8 à 10, dans lequel au moins une portion d'une pluralité desdits déflecteurs d'air primaires (22) est agencée alignée avec une pluralité desdits premiers déflecteurs d'air (7A, 7B, 7C), dits premiers déflecteurs d'air (7A, 7B, 7C) secondaires, lorsque l'organe de direction d'air (16) est dans ladite première configuration de direction d'air.

13. Appareil de coiffure (1) selon les revendications 10 et 12, dans lequel au moins une portion d'une pluralité desdits déflecteurs d'air primaires (22) est agencée alignée avec une pluralité desdits deuxièmes déflecteurs d'air (26), dits deuxièmes déflecteurs d'air (26) secondaires, lorsque l'organe de direction d'air (16) est dans ladite deuxième configuration de direction d'air.

14. Appareil de coiffure (1) selon l'une quelconque des revendications 6 à 13, dans lequel l'organe de direction d'air (16) comprend une paroi latérale (19) qui s'étend suivant un axe (C-C') d'extension longitudinale moyenne de l'organe de direction d'air (16) entre une première extrémité (20) qui porte ou définit l'entrée d'air (17) de l'organe de direction d'air (16) et une deuxième extrémité (21) opposée fermée, ladite paroi latérale (19) définissant une forme intérieure creuse dont la section va en rétrécissant depuis la première extrémité (20) en direction de la deuxième extrémité (21) de ladite paroi latérale (19), ladite sortie de direction d'air (18) étant ménagée à travers ladite paroi latérale (19) et s'étendant longitudinalement suivant ledit axe (C-C') d'extension longitudinale moyenne de l'organe de direction d'air (16).

15. Appareil de coiffure (1) selon la revendication 14 et l'une quelconque des revendications 11 à 13, dans lequel une portion au moins des déflecteurs d'air primaires (22) est agencée dans ladite forme intérieure creuse.
